# EUROPÄISCHE PATENTSCHRIFT

(11) **EP 1 601 879 B1**
(45) Veröffentlichungstag und Bekanntmachung des Hinweises auf die Patenterteilung: **05.03.2008**
(21) Anmeldenummer: 04704192.6
(22) Anmeldetag: 22.01.2004
(51) Int. Cl.: F15B 1/24

(54) **HYDROSPEICHER MIT POSITIONSANZEIGE**
HYDRAULIC ACCUMULATOR COMPRISING A POSITION INDICATOR
ACCUMULATEUR HYDRAULIQUE A INDICATION DE POSITION

(30) Priorität: 11.03.2003 DE 10310427
(43) Veröffentlichungstag der Anmeldung: 07.12.2005
(73) Patentinhaber: HYDAC TECHNOLOGY GMBH, 66280 Sulzbach/Saar (DE)
(72) Erfinder: DORR, Walter, 66333 Völklingen (DE)
(74) Vertreter: Bartels, Martin Erich Arthur
(86) Internationale Anmeldenummer: PCT/EP2004/000471
(87) Internationale Veröffentlichungsnummer: WO 2004/081389

(56) Entgegenhaltungen:
- DE-A- 3 411 367
- DE-A- 3 910 691
- US-A- 4 754 648

## Beschreibung

Die Erfindung bezieht sich auf einen Hydrospeicher gemäß der Merkmalsausgestaltung des Oberbegriffes des Patentanspruches 1. Dahingehende Hydrospeicher sind unter anderem in Verbindung mit Hydroanlagen dazu vorgesehen, bestimmte Volumina unter Druck stehender Flüssigkeit (beispielsweise Hydraulikmedium) aufzunehmen und diese bei Bedarf an die Anlage zurückzugeben. In den meisten Hydroanlagen werden heutzutage hydropneumatische (gasbeaufschlagte) Speicher eingesetzt, wobei das bewegliche Trennelement innerhalb des Speichergehäuses einen Flüssigkeitsraum als den einen Arbeitsraum von einem Gasvorratsraum als dem weiteren Arbeitsraum trennt. Als Arbeitsgas kommt regelmäßig Stickstoffgas zum Einsatz, und das gasdichte Trennelement, beispielsweise ein Kolben, wenn es sich um einen Kolbenspeicher handelt, erlaubt weitgehend eine Entkoppelung von Gasvorratsraum zu Flüssigkeitsraum.

Der Flüssigkeitsteil steht mit dem Hydrokreislauf der Anlage in Verbindung, so dass der Speicher beim Anstieg des Druckes Flüssigkeit aufnimmt und das Gas dabei komprimiert wird. Bei sinkendem Druck dehnt sich das verdichtete Gas aus und verdrängt dabei die gespeicherte Druckflüssigkeit zurück in den Hydrokreislauf. Durch die sich im Betrieb ergebenden Veränderungen der Volumina von Gasvorratsraum und Flüssigkeitsraum ergibt sich jeweils eine entsprechende Axialbewegung des Trennelementes innerhalb des Speichergehäuses.

Für das gewünschte, einwandfreie Betriebsverhalten von Hydrospeichern ist Voraussetzung, dass der im Gasvorratsraum herrschende Gas-Vorfülldruck einen an das Druckniveau des Flüssigkeitsteiles angepaßten Druckwert besitzt, so dass sich das Trennelement, also bei Kolbenspeichern der Kolben, an einer geeigneten Stelle innerhalb des Zylindergehäuses befindet, so dass das Trennelement die erforderlichen Arbeitsbewegungen in Axialrichtung zwischen den Endpositionen im Speichergehäuse ausführen kann.

Durch die DE 34 11 367 A ist ein gattungsgemäßer Hydrospeicher bekannt, mit einem zylindrischen Speichergehäuse, einem fluidführenden Speicheranschluß, einem in dem zylindrischen Speichergehäuse verschiebbaren Kolben sowie berührungslos arbeitenden Mitteln zum Anzeigen von Kolbenstellungen. Zwischen dem Speicheranschluß und dem Kolben umschließt der Gehäusezylinder einen Druckmittelraum der zum Speichern eines Druckmittels wie Hydrauliköl, Bremsdruckmittel oder dergleichen bestimmt ist. Gegenüberliegend zum Druckmittelraum begrenzt der Kolben einen Gasraum. Die anzeigenden Mittel bestehen beispielsweise aus Reed-Kontakten und sind außerhalb des zylindrischen Gehäuses entlang desselben einstellbar angeordnet. Zur Einstellung dient ein Temperatur abhängig arbeitendes Einstellmittel, das beispielsweise als Dehnstoffelement ausgebildet ist. Mit dem innerhalb des Gehäuses längsverfahrbaren Kolben sind permanentmagnetische Betätigungsmittel verbunden, zur berührungslosen Betätigung der Reed-Kontakte. Das Einstellmittel wirkt derart auf die Reed-Kontakte ein, dass bei Betätigung dieser Kontakte unabhängig davon, welche Temperatur der Druckmittelspeicher hat, der gleiche Druck angezeigt wird. Die dahingehend bekannte Lösung baut konstruktiv kompliziert auf, und läßt, bezogen auf eine sichere Überwachung des Betriebszustands des Hydrospeichers, noch Wünsche offen.

Im Hinblick hierauf stellt sich die Erfindung die Aufgabe, einen Hydrospeicher zu schaffen, der während des Betriebes eine Feststellung der Größe der Volumina der Arbeitsräume und damit der Position des Trennelementes auf einfache und sichere Weise ermöglicht.

Erfindungsgemäß ist diese Aufgabe durch die Merkmale des kennzeichnenden Teils des Patentanspruches 1 gelöst. Dadurch, dass die Magnetanordnung mehrere um den Umfang des Kolbens verteilt angeordnete Dauermagnete aufweist, die, bezogen auf die Axialrichtung, miteinander fluchtend sind, und dass als Träger für die Dauermagnete der Magnetanordnung des Kolbens an diesem endseitig ein aus nicht-magnetisierbarem Werkstoff gebildeter Ringkörper angebracht ist, der einen gegenüber dem Innendurchmesser des Zylinderrohres verringerten Durchmesser besitzt und in dessen zum Zylinderrohr konzentrischen Umfangsfläche die Dauermagnete so eingelassen sind, dass sich deren Polachse in Radialrichtung erstreckt, ist eine berührungslose, durch die Wandung des Speichergehäuses nach außen übertragene Anzeige für die Position des Trennelementes zur Verfügung gestellt, die während des Betriebes eine einfache und sichere Überwachung des Betriebszustands des Hydrospeichers ermöglicht.

Wenn es sich um einen Kolbenspeicher handelt, bei dem als Speichergehäuse ein Zylinderrohr vorgesehen ist, in dem ein das Trennelement bildender Kolben axial über einen Kolbenhubweg verfahrbar ist, ist die Reihe der Magnetfeldsensoren an der Außenseite des Zylinderrohres im wesentlichen längs des gesamten Hubweges des Kolbens angeordnet.

Eine besonders einfache Bauweise sieht für die Magnetfeldsensoren an der Außenseite des Zylinderrohres eine Reihe beweglicher, vorzugsweise stäbchenartiger Dauermagnete vor, von denen solche, die auf das von der Magnetanordnung am Kolben erzeugte Feld ausgerichtet sind, durch dieses in eine Anzeigestellung auslenkbar sind. Die stäbchenartigen Dauermagnete fungieren hierbei als visuell erkennbare Anzeigemarkierungen, deren Auslenkung eine unmittelbare optische Anzeige der jeweiligen Kolbenstellung ergibt.

Vorzugsweise sind die stäbchenartigen Dauermagnete hierbei gegen eine geringe Rückstellkraft auslenkbar, so dass sie beim Verfahren des Kolbens, wenn das Magnetfeld des Kolbens aus ihrem Bereich auswandert, selbsttätig in eine Ausgangsstellung zurückkehren. Hierfür kann beispielsweise vorgesehen sein, dass die stäbchenartigen Dauermagnete für ihre Auslenkbewegung um Schwenkachsen frei schwenkbar gelagert sind, die außerhalb der Schwerezentren der stäbchenartigen Dauermagnete gelegen sind, so dass die wirkende Schwerkraft ein Rückstellmoment an den stäbchenartigen Dauermagneten erzeugt.

Als Werkstoff für das nicht-magnetisierbare Speichergehäuse kann Edelstahl oder eine nicht-ferritische Metallegierung, beispielsweise Aluminiumlegierung, vorgesehen sein oder, wenn es sich um ein Druckniveau begrenzter Höhe handelt, gegebenenfalls ein Kunststoffwerkstoff.

Nachstehend ist die Erfindung anhand eines in der Zeichnung dargestellten Ausführungsbeispieles im einzelnen erläutert. Es zeigen:
- Fig. 1 einen Längsschnitt eines Ausführungsbeispieles des erfindungsgemäßen Hydrospeichers in Form eines Kolbenspeichers;
- Fig. 2 einen gegenüber Fig. 1 in etwas größerem Maßstab gezeichneten Längsschnitt nur des Kolbens des Ausführungsbeispieles entsprechend der in Fig. 3 mit III-III bezeichneten Schnittlinie und
- Fig. 3 eine Draufsicht des in Fig. 2 gesondert gezeigten Kolbens.

Bei dem in der Zeichnung dargestellten Ausführungsbeispiel des erfindungsgemäßen Hydrospeichers handelt es sich um einen Kolbenspeicher mit einem Speichergehäuse in Form eines kreiszylindrischen Zylinderrohres 1, das eine Längsachse 3 definiert. Im Zylinderrohr 1 ist als Trennelement zwischen einem Gasvorratsraum 5 und einem Fluidraum 7 ein Kolben 9 in Axialrichtung verfahrbar. In bei Kolbenspeichern an sich bekannter Weise weist der Kolben 9 in Ringnuten, die in seine Umfangsfläche eingearbeitet sind, Kolbendichtungen 11 und Kolbenführungsmittel 13 auf, die eine reibungsarme und gasdichte Führung des Kolbens 9 entlang der Längsachse 3 ermöglichen.

An dem den Gasvorratsraum 5 abschließenden Ende ist das Zylinderrohr 1 durch einen eingeschraubten Zylinderdeckel 15 abgeschlossen. Dieser ist durch einen Gaskanal 17 durchzogen, an dem ein Gasventil oder eine Füllarmatur anschließbar ist (beides nicht dargestellt).

In ähnlicher Weise ist das Zylinderrohr 1 an dem dem Fluidraum 7 zugeordneten Ende durch einen eingeschraubten Deckel 19 abgeschlossen, der einen zentralen Fluiddurchlaß 21 aufweist.

Der Kolben 9 weist eine trogartige innere Mulde 23 auf, die zur Achse 3 konzentrisch und an dem dem Gasvorratsraum 5 zugewandten Kolbenende offen ist, so dass sie das Volumen des Gasvorratsraumes 5 vergrößert. An der das offene Ende der Mulde 23 aufweisenden Kolbenseite ist am Kolben 9 ein zur Achse 3 konzentrischer Ringkörper 25 mittels Verbindungsschrauben 27 verschraubt. Dieser Ringkörper 25, dessen innere Ringöffnung mit dem Öffnungsrand der Mulde 23 des Kolbens 9 fluchtet, ist aus nicht-magnetisierbarem Werkstoff, vorzugsweise dem gleichen Material wie der Kolben 9, gefertigt: Der Ringkörper 25 dient als Tragring für Dauermagnete 29, die in die zum Zylinderrohr 1 konzentrische Umfangsfläche des Ringkörpers 25 so eingelassen sind, dass ihre radial außenliegenden Polendflächen 28 (Fig. 2) einen geringen, radialen Abstand vom Umfang des Kolbens 9 und damit von der Innenwand des Zylinderrohres 1 haben, siehe Fig. 3, in der die Mantelfläche des Kolbens 9 mit 31 bezeichnet ist.

Wie Fig. 3 zeigt, sind beim hier beschriebenen Ausführungsbeispiel rings um den Umfang des Kolbens 9 fünfzehn Dauermagnete 29 in regelmäßigen Winkelabständen zueinander angeordnet, wobei die Dauermagnete 29 in jeweils gleicher Polaritätsausrichtung angeordnet sind, so dass die radial außenliegenden Polendflächen 28 jeweils gleichnamige Magnetpole bilden.

Wie aus Fig. 1 zu ersehen ist, ist der Kolben 9 im Betrieb längs eines Kolbenhubweges zwischen einer oberen Endlage, bei der der Ringkörper 25 am oberen Zylinderdeckel 15 anliegt, und einer unteren Endlage verfahrbar, bei der die entgegengesetzte Seite des Kolbens 9 an den unteren Deckel 19 angenähert ist. Bei der Bewegung zwischen diesen Endlagen bewegen sich die am Ringkörper 25 des Kolbens 9 angeordneten Dauermagnete längs der Länge einer an der Außenseite des Zylinderrohres 1 längs verlaufenden Sensorleiste 33. An dieser ist eine Reihe von Dauermagneten, die beim gezeigten Beispiel die Form kleiner Stabmagnete 35 haben (von denen lediglich einige in der Fig. beziffert sind), angeordnet, wobei sich die Reihe der Stabmagnete 35 im wesentlichen über die gesamte Länge der Sensorleiste 33 erstreckt. Die Stabmagnete 35 sind an Schwenklagern 37 (von lediglich einige in der Fig. beziffert sind) schwenkbar gelagert, wobei sich die Schwenkachsen jeweils senkrecht zur Längsachse 3 und parallel zur Tangente am benachbarten Umfang des Zylinderrohres 1 erstrecken. Bei dieser Lagerung der Stabmagnete 35 sind diese durch das Magnetfeld, das die Dauermagnete 29 am Ringkörper 25 des Kolbens 9 erzeugen, an demjenigen Längenabschnitt der Sensorleiste 33 auslenkbar, an dem sich die Dauermagnete 29 befinden. In Fig. 1 ist diese Auslenkung für die gezeigte Kolbenstellung dargestellt, bei der der Kolben sich in geringem Abstand vom oberen Zylinderdeckel 15 befindet. Wie aus Fig. 1 zu ersehen ist, ist bei dieser Kolbenstellung der dritte Stabmagnet 35 (von oben gezählt) in die Horizontalstellung ausgelenkt, während benachbarter zweiter Stabmagnet 35 und vierter Stabmagnet 35 teilweise ausgelenkt sind.

Diese Auslenkung der Stabmagnete 35 erlaubt durch visuellen Vergleich mit den nicht ausgelenkten übrigen Magneten 35 der Sensorleiste 33 eine Feststellung der jeweiligen Stellung des Kolbens 9 innerhalb des Zylinderrohres 1.

Um die Anzeige augenfällig zu machen, können die Stabmagnete 35 mit einer Signalfärbung versehen sein.

Die Stabmagnete 35 können an der Sensorleiste 33 so gelagert sein, dass die durch das Magnetfeld am Kolben 9 bewirkte Auslenkung von Stabmagneten 35 gegen eine geringe Rückstellkraft erfolgt, so dass die als Anzeigeelemente dienenden Stabmagnete 35 beim Auswandern des Magnetfeldes, d. h. bei Hubbewegung des Kolbens 9, selbsttätig in eine Ausgangs- oder Nichtanzeigestellung zurückkehren. Die Rückstellkraft kann auf beliebige geeignete Weise bewirkt werden, beispielsweise in einfacher Weise dadurch, dass die Schwenkachsen 37 der Stabmagnete 35 außerhalb von deren Schwerezentrum gelegen sind, so dass die Stabmagnete 35 bei nicht wirkendem Magnetfeld selbsttätig durch Schwerkraft zurückgestellt werden. Um eine Rückstellkraft der Stabmagnete 35 zu erzeugen, so dass sie sich bei fehlendem, auslenkendem Magnetfeld parallel zur Längsachse 3 erstrecken, könnte die Sensorleiste 33 selbst als eine ein schwaches Magnetfeld erzeugende Einrichtung ausgebildet sein, beispielsweise könnte die Sensorleiste 33 selbst einen schwachen Stabmagneten bilden.

Wie bereits erwähnt, ist bei der Erfindung ein nicht-magnetisierbarer Werkstoff für das Zylinderrohr 1, den Kolben 9 und dessen Ringkörper 25 vorgesehen. Beispielsweise kann für das Zylinderrohr 1, je nach Druckniveau, für das der Speicher vorgesehen ist, ein nicht-magnetisierbarer Stahl (Edelstahl), eine nicht-ferritische Metallegierung, Aluminiumlegierung oder auch ein Kunststoffmaterial vorgesehen sein.

## Patentansprüche

1. Hydrospeicher, der aufweist:
a) ein Speichergehäuse (1) aus nicht-magnetisierbarem Werkstoff, das eine Axialrichtung des Gehäuses definiert,
b) ein im Speichergehäuse (1) axial bewegbares Trennelement (9), das im Speichergehäuse (1) zwei Arbeitsräume (5,7) voneinander trennt,
c) eine am Trennelement (9) angeordnete, ein Feld erzeugende Magnetanordnung (29) und
d) eine an der Außenseite des Speichergehäuses (1) angeordnete, sich längs der Bahn der Axialbewegung des Trennelementes (9) erstreckende Reihe von Magnetfeldsensoren (35), die auf das Feld der Magnetanordnung (29) am Trennelement (9) ansprechen, um dessen Position entlang der Reihe von Magnetfeldsensoren (35) zu kennzeichnen, wobei als Speichergehäuse ein Zylinderrohr (1) vorgesehen ist, in dem ein das Trennelement bildender Kolben (9) axial über einen Kolbenhubweg verfahrbar ist, wobei sich die Reihe der Magnetfeldsensoren (35) an der Außenseite des Zylinderrohres (1) im wesentlichen längs des gesamten Hubweges des Kolbens (9) erstreckt, und wobei der Kolben (9) aus nicht-magnetisierbarem Werkstoff gebildet ist,
**dadurch gekennzeichnet, dass** die Magnetanordnung mehrere um den Umfang des Kolbens (9) verteilt angeordnete Dauermagnete (29) aufweist, die, bezogen auf die Axialrichtung, miteinander fluchtend sind, und dass als Träger für die Dauermagnete (29) der Magnetanordnung des Kolbens (9) an diesem endseitig ein aus nicht-magnetisierbarem Werkstoff gebildeter Ringkörper (25) angebracht ist, der einen gegenüber dem Innendurchmesser des Zylinderrohres (1) verringerten Durchmesser besitzt und in dessen zum Zylinderrohr (1) konzentrischer Umfangsfläche die Dauermagnete (29) so eingelassen sind, dass sich deren Polachse in Radialrichtung erstreckt.

2. Hydrospeicher nach Anspruch 1, **dadurch gekennzeichnet, dass** als Magnetfeldsensoren an der Außenseite des Zylinderrohres (1) eine Reihe beweglicher, vorzugsweise stäbchenartiger, Dauermagnete (35) vorgesehen ist, von denen solche, die auf das von der Magnetanordnung (29) am Kolben (9) erzeugte Feld ausgerichtet sind, durch dieses in eine Anzeigestellung auslenkbar sind.

3. Hydrospeicher nach Anspruch 2, **dadurch gekennzeichnet, dass** die stäbchenartigen Dauermagnete (35) für ihre Auslenkbewegung jeweils um Schwenkachsen (37) schwenkbar gelagert sind, die zur Axialrichtung des Zylinderrohres (1) senkrecht und zur Richtung der Tangente am benachbarten Umfangsbereich des Zylinderrohres (1) zumindest näherungsweise parallel sind.

4. Hydrospeicher nach Anspruch 3, **dadurch gekennzeichnet, dass** die Schwenkachsen (37) der stäbchenartigen Dauermagnete (35) außerhalb von deren Schwerezentren gelegen sind.

5. Hydrospeicher nach einem der Ansprüche 1 bis 4, **dadurch gekennzeichnet, dass** sich die radial außenliegende, bei sämtlichen Dauermagneten (29) gleichnamige Polendfläche (28) in einem geringen Abstand von der Innenwand des Zylinderrohres (1) befindet.

6. Hydrospeicher nach einem der Ansprüche 1 bis 5, **dadurch gekennzeichnet, dass** als Werkstoff für das nicht-magnetisierbare Speichergehäuse (1) Edelstahl, eine Aluminiumlegierung oder ein Kunststoffwerkstoff vorgesehen ist.

## Claims

1. Hydro store, comprising:
a) a store housing (1) made from non-magnetisable material, defining an axial direction of the housing,
b) a separation element (9) axially moveable within the store housing (1), separating two working chambers (5, 7) within the store housing (1) from each other,
c) a magnet arrangement (29) positioned at the separation element (9) and generating a field; and
d) a row of magnetic field sensors (35) extending along the path of the axial movement of the separation element (9) located on the outside of the store housing (1), reacting to the field of the magnet arrangement (29) at the separation element (9) for marking the position of the same along the row of magnetic field sensors (35), whereby a cylinder pipe (1) is envisaged as the store housing, in which a piston (9) representing the separation element can be axially displaced across a piston stroke path, whereby the row of magnetic field sensors (35) extends on the outside of the cylinder pipe (1) substantially along the entire stroke path of the piston (9), and whereby the piston (9) if made from a non-magnetisable material,
**characterised in that** the magnet arrangement comprises several permanent magnets (29) distributed around the circumference of the piston (9), which are aligned with each other in relation to the axial direction, and **in that** as a support for the permanent magnets (29) of the magnet arrangement of the piston (9) an annular body (25) made from a non-magnetisable material is fitted to the end of the same, the same comprising a smaller diameter than the internal diameter of the cylinder pipe (1), and into the circumference surface of which that is concentric in the direction of the cylinder pipe (1) the permanent magnets (29) are inserted in such a way that their pole axis extends in a radial direction.

2. Hydro store according to Claim 1, **characterised in that** a row of moveable, preferably rod-shaped permanent magnets (35) is envisaged on the outside of the cylinder pipe (1) as magnetic field sensors, of which those that are directed onto the field generated by the magnet arrangement (29) of the piston (9) can be re-directed into a display position by the same.

3. Hydro store according to Claim 2, **characterised in that** the rod-shaped permanent magnets (35) are each tiltably positioned around tilt axes (37) for their re-direction, the same being positioned vertical in relation to the axial direction of the cylinder pipe (1) and at least almost parallel with the direction of the tangent of the adjacent circumference area of the cylinder pipe (1).

4. Hydro store according to Claim 3, **characterised in that** the tilt axes (37) of the rod-shaped permanent magnets (35) are located outside of the centres of gravity of the same.

5. Hydro store according to one of the Claims 1 to 4, **characterised in that** the radial outer pole end surface (28) that is identical for all permanent magnets (29) is located at a small distance from the inner wall of the cylinder pipe (1).

6. Hydro store according to one of the Claims 1 to 5, **characterised in that** stainless steel, an aluminium alloy, or a plastic material is envisaged as a material for the non-magnetisable store housing (1).

## Revendications

1. Accumulateur hydraulique qui comprend :
a) une enveloppe (1) d'accumulateur, en matériau non magnétisable, qui définit une direction axiale de l'enveloppe ;
b) un élément (9) de séparation, qui est mobile axialement dans l'enveloppe (1) de l'accumulateur et qui sépare l'une de l'autre deux chambres (5, 7) de travail dans l'enveloppe (1) de l'accumulateur ;
c) un dispositif (29) d'aimant, disposé sur l'élément (9) de séparation et produisant un champ ; et
d) une rangée, disposée du côté extérieur de l'enveloppe (1) de l'accumulateur et s'étendant le long du trajet du déplacement axial de l'élément (9) de séparation, de capteurs (35) de champ magnétique, qui sont sensibles au champ du dispositif (29) d'aimant sur l'élément (9) de séparation pour caractériser sa position le long de la rangée de capteurs (35) de champ magnétique, dans lequel il est prévu comme enveloppe d'accumulateur un tube (1) cylindrique dans lequel un piston (9) formant l'élément de séparation peut être déplacé axialement sur une course de piston, la rangée des capteurs (35) de champ magnétique s'étendant du côté extérieur du tube (1) cylindrique sensiblement le long de toute la course du piston (9) et le piston (9) étant en un matériau non magnétisable,
**caractérisé en ce que** le dispositif d'aimant a plusieurs aimants (29) permanents répartis sur le pourtour du piston (9) qui, rapportés à la direction axiale, sont alignés les uns avec les autres et **en ce qu'**en tant que support des aimants (29) permanents du dispositif d'aimants du piston (9), il est mis sur celui-ci du côté de l'extrémité une pièce (25) annulaire, en un matériau non magnétisable, qui a un diamètre plus petit que le diamètre intérieur du tube (1) cylindrique et dans la surface périphérique concentrique au tube (1) cylindrique de laquelle les aimants (29) permanents sont enfilés de manière que leur axe polaire s'étende dans la direction radiale.

2. Accumulateur hydraulique suivant la revendication 1, **caractérisé en ce qu'**il est prévu, comme capteurs de champ magnétique du côté extérieur du tube (1) cylindrique, une rangée d'aimants (35) permanents mobiles, de préférence en forme de barreaux, dont ceux qui sont dirigés sur le champ produit par le dispositif (29) d'aimants sur le piston (9) peuvent être déviés par ce champ en une position d'indication.

3. Accumulateur hydraulique suivant la revendication 2, **caractérisé en ce que** les aimants (35) permanents en forme de barreaux sont, pour leur mouvement de déviation, montés pivotants respectivement autour d'axes (37) de pivotement, qui sont perpendiculaires à la direction axiale du tube (1) cylindrique et qui sont parallèles au moins à peu près à la direction de la tangente à la partie périphérique voisine du tube (1) cylindrique.

4. Accumulateur hydraulique suivant la revendication 3, **caractérisé en ce que** les axes (37) de pivotement des aimants (35) en forme de barreaux sont en dehors de leur centre de gravité.

5. Accumulateur hydraulique suivant l'une des revendications 1 à 4, **caractérisé en ce que** les surfaces (28) polaires extérieures radialement de même signe pour tous les aimants (29) permanents se trouvent à une distance petite de la paroi intérieure du tube (1) cylindrique.

6. Accumulateur hydraulique suivant l'une des revendications 1 à 5, **caractérisé en ce qu'**il est prévu comme matériau pour l'enveloppe (1) en matériau non magnétisable de l'acier fin, un alliage d'aluminium ou une matière plastique.
